# EUROPÄISCHE PATENTANMELDUNG

(11) **EP 1 959 224 A2**
(43) Veröffentlichungstag der Anmeldung: **20.08.2008**
(21) Anmeldenummer: 08002329.4
(22) Anmeldetag: 08.02.2008
(51) Int. Cl.: F42B 10/62, F42B 15/01

(54) **Infanteristisches Waffensystem zum Bekämpfen von feststehenden Zielen mittels aus Werfern verschossenen Granaten**

(30) Priorität: 17.02.2007 DE 102007007929
(71) Anmelder: LFK-Lenkflugkörpersysteme GmbH, 86529 Schrobenhausen (DE)
(72) Erfinder: Gleich, Peter, 93326 Abensberg (DE)
(74) Vertreter: Hummel, Adam

(57) **Zusammenfassung**

Verwendung einer miniaturisierten Lenkelektronik (14) zur Bestimmung des Kurses einer aus einem infanteristischen Werfer gestarteten als Gewehrgranate ausgebildeten Kleinlenkrakete (10), deren Raketenmotor (15) über einen Schlagbolzen des Werfers gezündet wird in Verbindung mit einem Zielassistenten (4), der aus den Soll-Werten für Elevation und Azimut des Werfers und aus den Positionen des den Werfer bedienenden Schützens und des zu erreichenden Ziels die Werte für die Sollflugbahn (x) der Kleinlenkrakete ermittelt, wobei über den Zielassistenten (41) vor dem Abschuss der Kleinlenkflugkörper (10) die genannten Werte in die Lenkelektronik (14) des Kleinlenkflugkörpers (10) eingespeist werden;

## Beschreibung

Die Erfindung betrifft ein infanteristisches Waffensystem zum Bekämpfen von feststehenden Zielen mittels aus Werfern verschossenen Granaten, insbesondere von sogenannten Gewehrgranaten.

Gewehrgranaten sind als überkalibrige Aufsteckgeschosse bekannt, die von einem Infanteriegewehr verschossen werden. Das gegenüber einem Infanteriegeschoss erheblich größere Geschossgewicht lässt nur geringe Anfangsgeschwindigkeiten für die Granate zu, so dass nur Reichweiten von bis 250 m erreicht werden. Gewehrgranaten gibt es auch als aus Schussbechern zu verschießende Granaten. Diese Schussbecher sind (wie im Fall des Aufsteckgeschosses AG36) an ein Schnellfeuergewehr anbaubar. In anderen Ausführungen (z. B. als Granatpistole) ist der Werfer als separate Waffe ausgeführt. Zwar haben solche Waffensysteme den Vorteil des geringen Systemgewichtes und damit einer erhöhten Mobilität, leiden jedoch stark unter dem Nachteil der wesentlich größeren Streuung im Ziel gegenüber Rohrwaffensystemen, die zudem weit größere Reichweiten bedienen können.

Zur Vergrößerung der Reichweite und der Rasanz sind sogenannte nachbeschleunigte Geschosse bekannt geworden, die im Geschossheck einen Raketenmotor besitzen, der nach Verlassen des Gewehrrohres gezündet wird und dann das Geschoss, also die Granate weiter antreibt. Auf diese Weise lassen sich Reichweitensteigerungen von mehr als 20 % erzielen, jedoch kann damit die Zielstreuung nicht verringert werden.

Hier setzt nun die Erfindung ein, deren Aufgabe es ist, bei solchen Waffensystemen mindestens die Treffgenauigkeit zu erhöhen, möglichst aber auch deren Reichweite.

Ausgehend von der nunmehr möglichen starken Miniaturisierung elektronischer Bauelement und Baugruppen und dem Vorhandensein der sogenannten Satelliten gestützten Global-Position-Systeme (GPS), ist diese Aufgabe erfindungsgemäß durch die Verwendung einer miniaturisierten Steuerelektronik zur Bestimmung des Kurses einer aus einem infanteristischen Werfer gestarteten, als sogenannte Gewehrgranate ausgebildete Kleinlenkrakete gelöst, deren Raketenmotor über einen Schlagbolzen des Werfers gezündet wird, in Verbindung mit einem Zielassistenten, der aus den Soll-Werten für Elevation und Azimut des Werfers und aus den Positionen des den Werfer bedienenden Schützen und des zu erreichenden Ziels die Werte für die Soll-Flugbahn der Kleinlenkrakete ermittelt, dies alles in derartiger Anordnung, dass über den Zielassistenten vor dem Abschuss der Kleinlenkrakete die genannten Werte in die Steuerelektronik des Kleinlenkflugkörpers zwecks Führung der Kleinlenkrakete in das Ziel eingespeist werden.

Gemäß der Erfindung ist also in vorteilhafter Weise ein Kleinlenkflugkörper als aus einem Schussbecher zu startende Gewehrgranate ausgebildet und mit einer Stellgliedern beeinflussenden Steuerelektronik versehen. Die Stellglieder sind in Form einer schwenkbar gelagerten Flugkörpernase des Kleinlenkflugkörpers ausgebildet. Vorteilhafterweise ist zwischen Steuerelektronik und Raketenmotor des Kleinlenkflugkörpers das in das Ziel zu transportierende Wirksystem angeordnet, wobei ein den Raketenmotor durchsetzendes zentrales Gasleitrohr als Träger für aerodynamische Stabilisierungsflossen und für den mittels des Schlagbolzens des Werfers auslösbaren Zünders dient.

Der zur Verwendung in dem erfindungsgemäßen Waffensystem geeignete Kleinlenkflugkörper kann eine kartesische oder eine einachsige (Roll-)Steuerung ermöglichende Ausbildung von Steuerelektronik und Luftruder aufweisen.

Der ebenfalls am Gewehr anbringbare Zielassistent zur Verwendung in dem erfindungsgemäßen Waffensystem weist erfindungsgemäß mindestens einen von einem Global-Position-System (GPS) gesteuerten Flugführungsprozessor, einen optischen Entfernungsmesser mit Zielfernrohr, ein eigenes Lagereferenzsystem, einen Prozessor zur Berechnung der Sollflugbahn jeweils zwischen dem Abschuss und dem Zielort, sowie ein ausklappbares Display zur Darstellung der Soll - und Istwerte (Werferazimut und - elevation) auf.

Es kann jedoch auch das Lagereferenzsystem des Kleinflugkörpers selbst zur Einstellung der Abgangswinkel vor dem Start benutzt werden. Dazu müssen die Lagewinkel aus der sich im Werfer befindenden Gewehrgranate - z.B. über Blue-Tooth-Technologie - über den Prozessor des Zielassistenten in das Anzeigedisplay übertragen werden. Ebenso könnten die Zieldaten (Entfernung, Azimut) von extern, z.B. vom bereits als Ausrüstung des Infanteristen mitgeführten Fernglas mit E-Messer und Peiler, über eine geeignete Schnittstelle eingespeist werden.

Der mit einem Schlagbolzen zur Auslösung des Zünders des Kleinlenkflugkörpers aufweisende Werfer - ein Infanteriegewehr - ist mit einer die Auslösung des Schlagbolzens vor der Einspeisung der Position von Schützen und Ziel hindernden Sperre versehen.

Um ein Ziel zu bekämpfen, peilt der Soldat mit dem am Gewehr befindlichen Entfernungsmesser das Ziel an. Die Zieldaten für Entfernung und Azimut werden im Zielassistenten für die Berechnung einer Soll-Trajektorie umgesetzt und in den Flugführungsprozessor der Kleinlenkflugkörper eingespeichert. Die Soll-Startwinkel (Azimut, Elevation) werden im Display angezeigt und kontinuierlich mit den Ist-Winkeln verglichen. Letztere werden durch die Ausrichtung des am Gewehr angebauten Werfers mittels des Lagereferenzsystems permanent ermittelt. Bei Übereinstimmung der Soll- und Istwerte kann der Kleinlenkflugkörper abgefeuert werden. Ab Start des Kleinlenkflugkörpers übernimmt das bordseitige Flugführungssystem die Lenkung und Steuerung um die geodätisch definierte Soll-Trajektorie möglichst exakt einzuhalten.

Infolge der Ausbildung der Gewehrgranate als Kleinlenkrakete in Verbindung mit der Verwendung des kursbestimmenden Zielassistenten wird gegenüber den bisher ballistisch verschossenen Gewehrgranaten die Reichweite, also die Kampfentfernung, wesentlich gesteigert, bei gleichzeitig signifikant erhöhter Treffgenauigkeit, ohne dabei das Systemgewicht wesentlich zu erhöhen. Darüber hinaus ist nunmehr auch die Bekämpfung verdeckter Ziele möglich.

Die Erfindung ist nachfolgend anhand eines in der Zeichnung mehr oder minder schematisch dargestellten Waffensystems mit einer Kleinlenkrakete beschrieben.

Es zeigen:
- Figur 1: eine als Gewehrgranate ausgebildete Kleinlenkrakete,
- Figur 2: das Blockschaltbild der Steuerungselektronik, und
- Figur 3: eine Vorderansicht des Waffensystems gemäß der Erfindung.

Eine in Figur 1 im Schnitt dargestellte mittels eines Infanteriegewehres aus einem Schussbecher zu startende Kleinlenkrakete 10 umfasst in einer rohrförmigen Hülle 11 ein mittig angeordnetes Wirksystem 13, das letal und/oder nicht-letal ausgebildet sein kann, sowie stirnseitig anschließend eine mit einer Stromversorgung versehene Steuerelektronik 14 sowie heckseitig ein Raketenmotor 15, der zentrisch von einem Gasleitrohr 17 durchsetzt ist. Das eine Ausströmdüse 18 aufweisende Gasleitrohr ist Träger eines Stabilisierungsleitwerkes 19 in Form entfaltbarer Flossen oder in Form eines Ringleitwerkes mit einem Durchmesser, der dem der Hülle 11 entspricht. Das Gasleitrohr 17 ist über das Stabilisierungsleitwerk 19 hinaus verlängert und ist an seinem Ende mittels einer Zündkapsel 25 verschlossen, die mittels eines Schlagbolzens des hier nicht dargestellten Werfers - Schussbecher am Infanteriegewehr - auslösbar ist. Der nicht näher dargestellte, die Kleinrakete aufnehmende Schussbecher ist an einem ebenfalls nicht dargestellten Infanteriegewehr, z. B. das Gewehr G36, lösbar befestigt. Der Durchmesser der Hülle 11 beträgt beispielsweise 40 mm.

An der Stirnseite der Steuerelektronik ist eine kippbewegliche Flugkörpernase 20 angelenkt, die als die Flugbahn der Kleinlenkrakete beeinflussendes Luftruder wirkt und von Aktuatoren 22 um die Längsachse 23 der Kleinlenkrakete entsprechend den Lenksignalen der Steuerelektronik 14 um kleine Winkel β gekippt werden kann.

Die Ermittlung der Lenksignale für die Sollflugbahn, auf der die Kleinlenkflugrakete möglichst exakt in das gewünschte Ziel zu führen ist, erfolgt mittels eines Zielassistenten 41, der wie der Schussbecher 44 am Infanteriegewehr lösbar befestigt ist, vgl. Figur 3.

Der Zielassistent umfasst eine GPS-System, einen optischen Entfernungsmesser mit Zielfernrohr 43, ein Lagerreferenzsystem, einen Prozessor zur Berechnung der Sollflugbahn jeweils zwischen Abschussort und Zielort sowie ein ausklappbares Display 42 zur Darstellung der Soll- und Istwerte, nämlich Werferazimut und -elevation.

Der Kleinlenkrakete 10 ist eine komplette, aus extrem miniturisierten Einzelkomponenten bestehende Lenkelektronik zugeordnet, bestehend aus Inertialplattform (IMU), Global-Position-System (GPS), Baro-Höhenmesser, Erdmagnetfeldsensor (optional) und Rechnerprozessoren. Ein zweilagiger Regelalgorithmus für die Bahnregelung und Lageregelung sorgt im Flug dafür, dass die Kleinlenkrakete möglichst exakt auf der Sollflugbahn in das Ziel geführt wird.

Figur 2 zeigt die Wirkungsweise der vereinfacht dargestellten Steuerelektronik 14. Einer Eingangsschaltung 30 dient zur Einspeisung der über den in Figur 3 dargestellten Zielassistenten 41 ermittelten Steuersignale x. Über eine Vergleichseinheit 31, der auch die von einem Messfühler 34 - gelieferten aktuellen Lagesignale des Lenkflugkörpers zugeleitet werden, gelangen diese Signale über einen Verstärker 32 zu den Aktuatoren 22, welche über die bewegliche Flugkörpernase 20 die Flugbahn des abgeschossenen Kleinlenkflugkörpers 10 in der vorgegebenen Weise beeinflussen. In der Vergleichseinheit 31 wird aus der Führungsgröße w (Soll-Flugbahn) und der Regelgröße x (Flugbahn) die Stellgröße y für die Aktuatoren 22 ermittelt.

Der nicht dargestellte Werfer in Form eines mit dem genannten Schussbecher und dem Zielassistenten ausgerüsteten Infanteriegewehres ist mit einer hier nicht dargestellten Sperre versehen, die verhindert, dass vor dem Einspeichern der Regelgröße X in die Lenkelektronik 14 des Kleinlenkflugkörpers 10 die Zündkapsel 25 über den Schlagbolzen des Werfers ausgelöst werden kann.

### BEZUGSZEICHENLISTE

- 10: Kleinlenkflugkörper
- 11: rohrförmige Hülle
- 13: Wirksystem
- 14: Lenkelektronik
- 15: Raketenmotor
- 17: Gasleitrohr
- 18: Ausströmdüse
- 19: Stabilisierungsflossen / -leitwerk
- 20: Flugkörpernase / Luftruder
- 22: Aktuatoren
- 23: Längsachse
- 25: Zündkapsel
- 30: Eingangsschaltung
- 31: Vergleichseinheit
- 32: Verstärker
- 34: Beschleunigungsmesser
- 41: Zielassistent
- 42: ausklappbares Display
- 43: Entfernungsmesser mit Zielfernrohr
- 44: Schussbecher

- x: Regelgröße (Ist-Flugbahn)
- y: Stellgröße
- w: Führungsgröße (Soll-Flugbahn)

## Patentansprüche

1. Verwendung einer miniaturisierten Lenkelektronik (14) zur Bestimmung des Kurses einer aus einem infanteristischen Werfer gestarteten als Gewehrgranate ausgebildeten Kleinlenkflugkörper (10), dessen Raketenmotor (15) über einen Schlagbolzen des Werfers gezündet wird in Verbindung mit einem Zielassistenten (41), der aus den Soll-Werten für Elevation und Azimut des Werfers und aus den Positionen des den Werfer bedienenden Schützens und des zu erreichenden Ziels die Werte für die Soll-Flugbahn (w) der Kleinlenkrakete (10) ermittelt, dies alles in derartiger Anordnung, dass über den Zielassistenten (40) vor dem Abschuss der Kleinlenkflugkörper (10) die genannten Werte in die Lenkelektronik (14) des Kleinlenkflugkörpers zwecks Führung der Kleinlenkrakete (10) in das Ziel eingespeist werden.

2. Kleinlenkflugkörper zur Verwendung nach den Merkmalen des Patentanspruches 1, **dadurch gekennzeichnet, dass** als Stellglieder der Steuerelektronik (15) Luftruder in Form einer schwenkbar gelagerten Flugkörpernase (20) vorgesehen sind.

3. Kleinlenkflugkörper nach Anspruch 2, **gekennzeichnet durch** einen zwischen Steuerelektronik (14) und Raketenmotor (15) angeordnetes Wirksystem (13) sowie **durch** ein den Raketenmotor (15) zentral durchsetzendes Gasleitrohr (17), das als Träger für aerodynamische Stabilisierungsflossen (19) und für die mittels des Schlagbolzens des Werfers auslösbare Zündkapsel (25) dient.

4. Kleinlenkflugkörper nach den Ansprüchen 2 und 3, **gekennzeichnet durch** eine ein kartesisches oder ein einachsiges (Roll-)Steuerung ermöglichende Ausbildung von Lenkelektronik (14) und Luftruder (20).

5. Zielassistent zur Verwendung nach den Merkmalen des Patentanspruches 1, **dadurch gekennzeichnet, dass** dieser (41) mindestens ein Global-Position-System (GPS), ein Entfernungsmesser mit Zielfernrohr (43), ein aufklappbares Display (42) ein Azimut / Elevation des Werfers ermittelndes Lagereferenzsystem sowie einen Prozessor zur Ermittlung der die Soll-Flugbahn des Kleinlenkflugkörpers erzwingenden Signale (x) umfasst.

6. Werfer zur Verwendung nach den Merkmalen des Patentanspruches 1, mit einem Schlagbolzen zur Auslösung der Zündkapsel (25) des Kleinlenkflugkörpers (10), **dadurch gekennzeichnet, dass** eine die Auslösung des Schlagbolzens vor Einspeisung der Signale (x) zur Bestimmung der Soll-Flugbahn des Kleinlenkflugkörpers (10) hindernde Sperre aufweist.
